# EUROPÄISCHE PATENTSCHRIFT

(11) **EP 0 800 441 B1**
(45) Veröffentlichungstag und Bekanntmachung des Hinweises auf die Patenterteilung: **27.10.1999**
(21) Anmeldenummer: 96900901.8
(22) Anmeldetag: 04.01.1996
(51) Int. Cl.: B24D 3/00, B24D 9/08

(54) **SCHLEIF- ODER POLIERSCHEIBE**
GRINDING OR POLISHING WHEEL
MEULE DE RECTIFICATION OU DE POLISSAGE

(30) Priorität: 05.01.1995 DE 19500084
(43) Veröffentlichungstag der Anmeldung: 15.10.1997
(73) Patentinhaber: REILING GMBH, 75203 Königsbach-Stein (DE)
(72) Erfinder: REILING, Karl, D-75203 Königsbach-Stein (DE)
(74) Vertreter: Leitner, Waldemar, Dr. techn.
(86) Internationale Anmeldenummer: EP9600019
(87) Internationale Veröffentlichungsnummer: WO9620812

(56) Entgegenhaltungen:
- EP-A- 0 319 643
- FR-A- 2 626 944
- US-A- 2 950 583
- US-A- 5 048 237

## Beschreibung

Die Erfindung betrifft eine Schleif- oder Polierscheibe, die einen Plattenteller, auf den ein Schleif- oder Poliergewebe aufbringbar ist, und eine Welle, welche in einem Antriebsfutter, insbesondere einer Handbohr- oder Heimwerkmaschine einspannbar ist, aufweist, wobei die Welle mit dem Plattenteller mittels eines Endflansches verbunden ist, und wobei die Schief- oder Polierscheibe einen gewölbten Deckel mit einer Gegenmutter aufweist, die mit einem Schraubgewinde der Welle zusammenwirkt, und der Deckel einen Deckelrand aufweist, der in Anlage an den Plattenteller bringbar ist.

Eine derartige Schief- oder Polierscheibe ist aus der EP 0 319 643 bekannt. Zur flexiblen Verbindung des Plattentellers mit der Welle ist hierbei vorgesehen, daß die den Plattenteller tragende Welle als flexible Welle ausgestaltet ist, indem ein flexibles Wellenstück dieser Welle zwischen dem am Wellenende befindlichen Schraubgewinde und einem weiteren Gewinde angeordnet ist, welches aus dem Deckel herausragt und eine weitere Gegenmutter trägt.

Durch eine derartige Konstruktion wird eine Schleif- oder Polierscheibe ausgebildet, die allseitig auslenkbar ist, wenn die weitere Gegenmutter gelöst ist, sie sich also nicht in Anlage zum Deckel befindet. Wird hingegen die weitere Gegenmutter zur Anlage an den gewölbten Deckel gebracht, so wird eine Auslenkung des flexiblen Wellenstücks durch die Gegenmutter, die das flexible Wellenstück umschließt, verhindert. Ein Drehmoment wird nicht mehr Über die Welle und das flexible Wellenstück zum Plattenteller hin geleitet, sondern über den Deckel auf diesen übertragen, wodurch gewährleistet ist, daß die Schleif- oder Polierscheibe auch bei hohen Drehzahlen mit starken Schleifkräften einsetzbar ist.

Eine derartige Konstruktion weist zwar eine Vielzahl von Vorteilen auf, besitzt aber den Nachteil, daß eine derart hergestellte Schleif- oder Polierscheibe relativ teuer ist.

Aus der DE-U-86 29 852 ist ein Schief- oder Polierteller bekannt, der einen starren Einspannschaft besitzt, an dessen unteres Stimende eine flache Gummischeibe festgespannt ist. Die Gummischeibe ist dabei zwischen 'zwei Tellerfedern eingefaßt. Der äußere Randbereich der Gummischeibe ist zwischen einem hochgezogenen Ringwulst der das Schleif- oder Poliergewebe tragenden Plattentellers und im Fuß eines haubenförmigen Mantels festgespannt. Der Mantel ist oben dachförmig eingezogen und weist eine konische Öffnung auf, die den Einspannschaft mit beträchtlichem Spiel umschließt,
so daß der Plattenteller unter Ausbiegung der Gummischeibe allseitig gegenüber der Achse des Einspannschafts verschwenkbar ist. Der Einspannschaft ist auf einem Abschnitt mit einem Außengewinde versehen, auf welchem ein als Mutter ausgebildetes Feststellglied aufgeschraubt ist, dessen unteres Ende als ein Kegel ausgebildet ist, dessen Neigung der Konizität der Öffnung des Mantels angepaßt ist.

Aus der FR-A 2 626 944 ist eine Schleif- und Polierscheibe bekannt, die einen Plattenteller, auf dem ein Schleif- und Poliergewebe aufbringbar ist, und eine starre Welle aufweist. Auf dem Plattenteller ist ein ringförmiges Zwischenstück angeordnet, das mit dem Plattenteller entlang an dessen Umfang angeordneter Verbindungselemente verbunden ist. Das einen stufenförmigen Querschnitt aufweisende Zwischenstück ist über eine Bolzen-Verbindung mit einer in seinem freien Innenraum angeordneten, flexiblen Membran verbunden, die ihrerseits mit der starren Welle verbunden ist. Auf dem ringförmigen Zwischenstück setzt ein gewölbter Deckel auf, der eine zentrale Durchtrittsöffnung für die starre Welle aufweist. In dem über der Durchtrittsöffnung des Deckels gelegenen Bereich weist die starre Welle ein Schraubgewinde auf, an dem eine Gegenmutter angreift, durch die einerseits der Deckel auf das ringförmige Zwischenstück preßbar und andererseits die flexible Membran in eine Lage bringbar ist, in der sie nicht weiter verformbar ist. Die bekannte Schleifscheibe ist aufgrund ihres mehrteiligen Aufbaus zeitaufwendig zu montieren.

Es ist nun Aufgabe der vorliegenden Erfindung, eine Schleif- oder Polierscheibe der eingangs genannten Art derart weiterzubilden, daß deren Vorteile erhalten bleiben, wobei aber gleichzeitig eine einfachere und daher billigere Herstellbarkeit gewährleistet sein soll.

Diese Aufgabe wird erfindungsgemäß dadurch gelöst, daß der Plattenteller einen haubenartigen Aufsatz aufweist, durch den eine Auslenkbarkeit des Plattentellers realtiv zur Welle realisierbar ist, indem der haubenartige Aufsatz ein vom Tellerrand des Plattentellers zur Welle hin ansteigenden Wandelement aufweist, das über ein Flanschelement mit einem fest mit der Welle verbundenen Mittelelement verbunden ist, das Mittelelement in einem definierten Abstand über den Tellerrand des Plattentellers und gegenüber diesem beweglich angeordnet ist, und das das Wandelement und/oder das Flanschelement elastisch verformbar ausgebildet ist.

Die erfindungsgemäßen Maßnahmen besitzen den Vorteil, daß auf besonders einfache Art und Weise eine gelenkige Verbindung zwischen der Welle und dem-Plattenteller ausgebildet wird, die in vorteilhafter Art und Weise besonders kostengünstig z.B. durch Spritzgießen des Kunststoff-Plattentellers, hergestellt werden kann. Das über der durch den Tellerrand des Plattentellers definierten Grundebene des Plattentellers angeordnete und gelenkig mit dem Tellerrand verbundene Mittelelement erlaubt es trotz der besonders einfach und kostengünstig herzustellenden starten Welle der Schleif- oder Polierscheibe, daß der Plattenteller um die Welle allseitig auslenkbar ist, wenn der Deckelrand des gewölbten Dekkels nicht am Tellerrand des Plattentellers aufsetzt. Durch ein Zudrehen des gewölbten Deckels ist es in vorteilhafter Art und Weise möglich, die Gelenkfunktion, die durch das mit der Welle fest verbundene Mittelelement ausgebildet wird, zu unterbinden, so daß der Plattenteller in einer definierten Lage ausgerichtet an der Welle fixierbar ist. Außer dieser Lagefixierung bewirkt die Anlage des Deckelrands am Tellerrand, daß - wie bei der eingangs genannten Schleif- oder Polierscheibe - das von der Welle auf den Plattenteller der erfindungsgemäßen Polier- oder Schleifscheibe zu übertragende Drehmoment in vorteilhafter Art und Weise nicht mehr über die Verbindung Mittelelement - Tellerrand zum Plattenteller übertragen wird, sondern daß der auf dem Tellerrand aufsetzende Deckel diese Übertragungsfunktion übernimmt. Hierdurch ist in vorteilhafter Art und Weise gewährleistet, daß die erfindungsgemäße Schleif- oder Polierscheibe auch bei hohen Drehzahlen mit starken Schleifkräften einsetzbar ist.

Vorteilhafte Weiterbildungen der Erfindung sind Gegenstand der Unteransprüche.

Weitere Einzelheiten der Erfindung sind dem Ausführungsbeispiel zu entnehmen, das im folgenden anhand der Figuren beschrieben wird. Es zeigen:
- Figur 1: einen Radialschnitt durch ein Ausführungsbeispiel der Schleif- oder Polierscheibe,
und
- Figur 2: eine Draufsicht auf das Ausführungsbeispiel aus der Richtung II der Figur 1, wobei das Deckelelement weggelassen ist.

Das in den Figuren 1 und 2 dargestellte Ausführungsbeispiel einer allgemein mit 1 bezeichneten Schleif- oder Polierscheibe weist einen Plattenteller 10 auf, an dessen Unterseite ein in den Figuren strichliert gezeigtes Schleif- oder Poliergewebe anbringbar ist. Der Plattenteller 10 ist in einer weiter unten noch eingehend beschriebenen Art und Weise mit einer Welle 20 verbunden, die in einem in den

Figuren nicht gezeigten Antriebsfutter, insbesondere einer Handbohr- oder Heimwerkmaschine, einspannbar ist. Die Welle 20 weist ein Schraubgewinde 21 auf, welches mit einem Gegenmutterelement 31 eines gewölbten Deckels 30 zusammenwirkt.

Der Plattenteller 10 weist - wie insbesondere aus Figur 1 ersichtlich ist - einen Tellerrand 11 auf, an dem sich ein haubenartiger Aufsatz 12 anschließt, der im wesentlichen konzentrisch zu der durch die Welle 20 festgelegten Drehachse des Plattentellers 10 angeordnet ist. Der haubenartige Aufsatz 12 besitzt ein zur Welle 20 hin ansteigendes Wandelement 13, das an seinem oberen Ende 13' ein im wesentlichen parallel zum Tellerrand 11 verlaufenden Flanschelement 14 aufweist. Radial nach innen schließt sich an den Flanschelement 14 ein im wesentlichen parallel zum Tellerrand 11 verlaufendes und einen definierten Abstand über diesen angeordnetes Mittelelement 15 an, in dem mittels eines Endflansches 22 die starre Welle 20 befestigt ist.

Infolge der Ausbildung zumindest des Flanschelements 14 des haubenartigen Aufsatzes 12 des Plattentellers 10 aus einem elastischen Material wird in vorteilhafter Art und Weise hierbei eine allseitige Auslenkbarkeit des Plattentellers 10 realisiert, so daß das - infolge des darin aufgenommenen Endflansches 22 der Welle 20 - relativ starre Mittelelement 15 des Plattentellers 10 relativ zu dem Tellerrand 11 auslenkbar ist, wenn ein Rand 32 des Deckels 30 nicht in der Anlage am Plattenteller 10 ist und derart die gelenkige Verbindung der Welle 20 mit dem Plattenteller 10 feststellt.

Wird nun der Deckel 30 zugedreht, so setzt der Deckelrand 32 des gewölbten Deckels 30 auf den Tellerrand 11 des Plattentellers 10 auf, so daß die eben beschriebene Gelenkfunktion zwischen dem starr mit der Welle 20 verbundenen Mittelelement 15 und dem Tellerrand 11 des Plattentellers 10 aufgehoben und der Plattenteller 10 in einer definierten Lage ausgerichtet an der Welle 20 fixiert wird. Hierzu weist der gewölbte Deckel 30 vozugsweise eine Höhe h auf, die mindestens gleich dem Abstand zwischen der Oberseite 11' des Tellerrandes 11 und der Oberseite 14' des Flanschelements 14 ist. Außerdem wird durch ein Festschrauben des gewölbten und den haubenartigen Aufsatz 12 übergreifenden Deckels 30 erreicht, daß das von der Welle 20 auf den Plattenteller 10 zu übertragende Drehmoment nun nicht mehr über das Mittelelement 15 und das Wandelement 13 zu dem mit dem Schleif- oder Poliergewebe 2 in Eingriff stehenden Tellerrand 11 übertragen wird, sondern daß vielmehr dieses Drehmoment zu einem wesentlichen Teil über den Deckel 30 hin auf den Tellerrand 11 übertragen wird. Es ist auf diese Art und Weise wiederum gewährleistet, daß die Schief- oder Polierscheibe 1 auch bei einem Schleifen oder Polieren mit hohen Drehzahlen und starken Schleif- oder Polierkräften zuverlässig funktioniert.

Bei den vorstehend beschriebenen Ausführungbeispielen wurde davon ausgegangen, daß die relative Beweglichkeit der Welle 20 gegenüber dem Tellerrand 11 des Plattentellers 10 durch die plastische Verformbarkeit des Flanschelement 14 des Wandelements 13 des haubenartigen Aufsatzes 12 des Plattentellers 10 erzielt wird. Diese Realisierung einer gelenkigen Verbindung zwischen dem drehfest mit der Welle 20 verbundenen Mittelelement 15 und dem Tellerrand 11 des Plattentellers 10 ist aber nicht die einzig mögliche: Vielmehr ist es möglich, die vorstehend beschriebene Ausführungsart durch eine der nachstehend in beispielharter Weise und nicht - einschränkend aufgeführten Ausbildungsformen zu ersetzen, wobei es aber auch möglich ist, die hier beschriebenen Ausführungsformen miteinander zu kombinieren:

Wie am besten aus Figur 1 ersichtlich ist, kann - gegebenenfalls zusätzlich - zur elastisch verformbaren Ausführung des umlaufenden Flanschelements 14 des Wandelements 13 des haubenartigen Aufsatzes 12 vorgesehen sein, daß das die Welle 20 tragende Mittelelement 15 und das Flanschelement 13 über eine Materialschwächung 14a verbunden sind, wodurch eine noch leichtere Auslenkbarkeit des Plattentellers 10 gegenüber der starren Welle 20 erzielt werden kann.

Des weiteren ist es auch möglich, das Wandelement 13 des haubenartigen Aufsatzes 12 des Plattentellers 10 elastisch verformbar auszuführen, wobei - wie bereits oben angesprochen wurde - das Flanschelement 14 dann elastisch oder auch relativ starr ausgebildet sein kann.

Bei allen obigen Ausführungsformen des hier beschriebenen Ausführungsbeispiels eines Schleif- oder Poliertellers 1 wird davon ausgegangen, daß die Welle 20 als starre Welle ausgebildet ist. Dies stellt aufgrund der damit erzielbaren kostengünstigen Herstellungsweise die bevorzugte Ausführungsart dar. Ist aber keineswegs ausgeschlossen, daß es für bestimmte Anwendungen günstig sein kann, außer der oben beschriebenen Anordnung des mit der Welle 20 verbundenen Mittelelements über der durch den Tellerrand 11 festgelegten Grundebene der Schleif- oder Polierscheibe 1 zusätzlich auch noch die Welle 20 in der aus der eingangs genannten EP 0 319 643 bekannten Art und Weise auszubilden.

Abschließend ist noch aufzuführen, daß bei dem hier gezeigten Ausführungsbeispiel das Gegenmutterelement 31 als integraler Bestandteil des gewölbten Dekkels 30 beschrieben wurde. Es ist aber selbstverständlich auch möglich, das Gegenmutterelement 31 als separates Bauteil auszubilden, durch dessen Zudrehen der gewölbte Deckel 30 Anlage mit dem Tellerrand 11 des Plattentellers 10 gebracht wird.

Des weiteren ist es möglich, daß das als Tellerrand 11 bezeichnete Bauteil des Plattentellers 10 nicht nur - wie in Figur 1 gezeigt - als Ring ausgebildet ist. Vielmehr ist es auch denkbar, daß sich der Tellerrand 11 durchgehend über die gesamte Unterseite der Schleif- oder Polierscheibe 1 erstreckt und somit den haubenartigen Aufsatz 12 gegenüber dem Schleif- oder Poliergewebe 2 abschließt. Eine derartige Konstruktion ist insbesondere dann von Vorteil, wenn die Adhäsionskraft zwischen der Schleif- oder Polierscheibe 1 und dem Schleif- oder Poliergewebe 2 gesteigert werden soll.

## Patentansprüche

1. Schleif- oder Polierscheibe, die einen Plattenteller (10), auf den ein Schleif- oder Poliergewebe aufbringbar ist, und eine Welle (20), welche in einem Antriebsfutter, insbesondere einer Handbohr- oder Heimwerkmaschine, einspannbar ist, aufweist, wobei die Welle (20) mit dem Plattenteller (10) mittels eines Endflansches (22) verbunden ist, und wobei die Schleif- oder Polierscheibe (1) einen gewölbten Deckel (30) mit einer Gegenmutter (31) aufweist, die (31) mit einem Schraubgewinde (21) der Welle (20) zusammenwirkt, und der Deckel (30) einen Deckelrand (32) aufweist, der in Anlage an den Plattenteller (10) bringbar ist, dadurch gekennzeichnet, daß der Plattenteller (10) einen haubenartigen Aufsatz (12) aufweist, durch den eine Auslenkbarkeit des Plattentellers (10) relativ zur Welle (20) realisierbar ist, indem der haubenartige Aufsatz (12) ein vom Tellerrand (11) des Plattentellers (10) zur Welle (20) hin ansteigendes Wandelement (13) aufweist, das über ein Flanschelement (14) mit einem fest mit der Welle (20) verbundenen Mittelelement (15) verbunden ist, das Mittelelement (15) in einem definiertem Abstand über den Tellerrand (11) des Plattentellers (10) und gegenüber diesem beweglich angeordnet ist, und das Wandelement (13) und/oder das Flanschelement (14) elastisch verformbar ausgebildet ist.

2. Schleif- oder Polierscheibe nach Anspruch 1, dadurch gekennzeichnet, daß der haubenartige Aufsatz (12) im wesentlichen konzentrisch zur Welle (20) angeordnet ist.

3. Schleif- oder Polierscheibe nach einem der vorangehenden Ansprüche, dadurch gekennzeichnet, daß das Wandelement (13) und das Mittelelement (15) über eine Materialschwächung (14a) verbunden sind.

4. Schleif- oder Polierscheibe nach einem der vorangehenden Ansprüche, dadurch gekennzeichnet, daß die Welle (20) ein flexibles Wellenstück aufweist.

5. Schleif- oder Polierscheibe nach einem der vorangehenden Ansprüche, dadurch gekennzeichnet, daß die Höhe (h) des gewölbten Deckels (30) mindestens gleich dem Abstand zwischen der Oberseite (11') des Tellerrandes (11) und der Oberseite (14') des Flanschelements (14) ist.

6. Schleif- oder Polierscheibe nach einem der vorangehenden Ansprüche, dadurch gekennzeichnet, daß der Plattenteller (10) durch ein Kunststoff-Spritzgußverfahren hergestellt ist.

## Claims

1. Grinding or polishing wheel including a backing disc (10), to which a grinding or polishing fabric can be applied, and a shaft (20), which is adapted to be clamped in a drive chuck, particularly of a hand-held drilling or hobbyist's machine, the shaft (20) being joined to the backing disc (10) by means of an end flange (22), and the grinding or polishing wheel (1) including a dished cover (30) with a counternut (31) which interacts with a screw-threaded portion (21) of the shaft (20), and the cover (30) having a rim (32) which is adapted to engage with the backing disc (10), characterised in that the backing disc (10) includes a cap-like top (12) by means of which a deflectability of the backing disc (10) in relation to the shaft (20) can be achieved in that the cap-like top (12) has a wall element (13) which rises from the rim (11) of the backing disc (10) towards the shaft (20), this wall element being joined via a flange element (14) to a centre element (15) which is securely joined to the shaft (20), the centre element (15) is movably disposed in relation to the rim (11) of the backing disc (10) at a defined distance above the latter, and the wall element (13) and/or the flange element (14) is designed to be elastically deformable.

2. Grinding or polishing wheel as claimed in Claim 1, characterised in that the cap-like top (12) is essentially disposed concentrically with the shaft (20).

3. Grinding or polishing wheel as claimed in any one of the preceding claims, characterised in that the wall element (13) and the centre element (15) are joined via a thinning of the material (14a).

4. Grinding or polishing wheel as claimed in any one of the preceding claims, characterised in that the shaft (20) comprises a flexible portion.

5. Grinding or polishing wheel as claimed in any one of the preceding claims, characterised in that the height (h) of the dished cover (30) is at least equal to the distance between the top side (11') of the disc rim (11) and the top side (14') of the flange element (14).

6. Grinding or polishing wheel as claimed in any one of the preceding claims, characterised in that the backing disc (10) is made by a plastic injection moulding process.

## Revendications

1. Meule de rectification ou de polissage qui présente un plateau (10) sur lequel peut être appliquée une toile abrasive ou de polissage, ainsi qu'un arbre (20) qui peut être serré dans un mandrin d'entraînement, en particulier d'une perceuse à main ou d'une machine de bricolage, l'arbre (20) étant assemblé avec le plateau au moyen d'une bride d'extrémité et la meule de rectification ou de polissage (1) présentant un couvercle (30) courbé avec un contre-écrou (31) qui coopère avec un filet de vis (21) de l'arbre (20) et le couvercle (30) présentant un bord de couvercle (32) qui peut prendre appui contre le plateau (10), caractérisée en ce que le plateau (10) présente un élément saillant (12) analogue à une hotte qui permet d'obtenir une facilité de déviation du plateau (10) par rapport à l'arbre (20) tandis que l'élément saillant (12) analogue à une hotte présente un élément de paroi (13) qui s'élève du bord (11) du plateau (10) vers l'arbre (20) et qui, par l'intermédiaire d'un élément de bride (14), est assemblé avec un élément central (15) assemblé de manière fixe avec l'arbre (20), l'élément central (15) étant disposé à une distance définie au-dessus du bord (11) du plateau (10) et de manière mobile par rapport à ce dernier et l'élément de paroi (13) et/ou l'élément de bride (14) étant conçus de façon à pouvoir subir une déformation élastique.

2. Meule de rectification ou de polissage selon la revendication 1, caractérisée en ce que l'élément saillant (12) analogue à une hotte est disposé en substance de manière concentrique par rapport à l'arbre (20).

3. Meule de rectification ou de polissage selon l'une quelconque des revendications précédentes, caractérisée en ce que l'élément de paroi (13) et l'élément central (15) sont assemblés par l'intermédiaire d'un affaiblissement de matière (14a).

4. Meule de rectification ou de polissage selon l'une quelconque des revendications précédentes, caractérisée en ce que l'arbre (20) présente un élément flexible.

5. Meule de rectification ou de polissage selon l'une quelconque des revendications précédentes, caractérisée en ce que la hauteur (h) du couvercle (30) courbé est au moins égale à la distance entre le côté supérieur (11') du bord de plateau (11) et le côté supérieur (14') de l'élément de bride (14).

6. Meule de rectification ou de polissage selon l'une quelconque des revendications précédentes, caractérisée en ce que le plateau (10) est fabriqué selon un procédé de moulage par injection de plastique.
